# EUROPÄISCHE PATENTSCHRIFT

(11) **EP 0 593 945 B1**
(45) Veröffentlichungstag und Bekanntmachung des Hinweises auf die Patenterteilung: **12.11.1997**
(21) Anmeldenummer: 93115548.5
(22) Anmeldetag: 27.09.1993
(51) Int. Cl.: D06B 1/00, D06B 23/22

(54) **Verfahren und Vorrichtung zur Aufbereitung von Farbflotten, insbesondere für Textileinfärbe- oder Nachbehandlungsanlagen**
Methode and device for preparing dyeing bath
Procédé et appareillage de préparation de bains de teinture

(30) Priorität: 28.09.1992 DE 4232293
(43) Veröffentlichungstag der Anmeldung: 27.04.1994
(73) Patentinhaber: Hamann, Hans-Jörg, D-30900 Wedemark (DE)
(72) Erfinder: Hamann, Hans-Jörg, D-30900 Wedemark (DE)
(74) Vertreter: Wehser, Wulf, Dipl.-Ing.

(56) Entgegenhaltungen:
- EP-A- 0 470 567
- DE-A- 2 755 579
- GB-A- 2 108 542

## Beschreibung

Die Erfindung betrifft ein Verfahren zur Aufbereitung von Farbflotten für das Einfärben oder Nachbehandeln von Textilien, die eine oder mehrere hintereinander geschaltete Färbekammern mit aufgeheizten Farbflotten kontinuierlich durchlaufen, wobei durch die Anwendung von Umlenksystemen jeweils ein bestimmter, immer in derselben Richtung laufender Abschnitt der Textilie in den Kammern mit der Farbflotte behandelt wird.

Das vorbeschriebene kontinuierliche Färbeverfahren ist nach der DE-A-2755579 bekannt.

Nachteilig bei dem bekannten Verfahren ist es, daß zur Farbhaftung sogenannte Farbhilfsmittel eingesetzt werden müssen, die eine Katalysatorwirkung haben und das Aufziehen der Farbe auf die Textilien in Verbindung mit der Erwärmung der Farbflotte fördern und begünstigen. Dies hat zur Folge, daß die Farbflotte nicht vollständig aufgebraucht werden kann. Vielmehr entsteht ein Rest von bis zu 20 %, der entsorgt werden muß. Das Entstehen eines Entsorgungsanteiles ist aber allein schon aus Umweltgründen nicht wünschenswert, ganz abgesehen davon, daß hierdurch zusätzliche Kosten entstehen.

Durch die GB-A-2108542 ist es zwar bekannt, eine Farbflotte während des Färbens von Textilien abzupumpen, zu filtern und mehr oder weniger gereinigt wieder in die Färbekammer zu leiten. Die bekannte Farbflottenbehandlung ist hinsichtlich ihrer Anwendung jedoch auf chargenweises Färben beschränkt, das Verweilzeiten der Textilien von etwa 50 Min. im Färbebad ermöglicht, wobei mechanisch durch Paddel oder dergleichen auf die zu färbenden Textilien eingewirkt wird. Derart lange Verweilzeiten im Färbebad sind bei kontinuierlichen Verfahren nicht möglich.

Der Erfindung liegt demgemäß die Aufgabe zugrunde, ein Verfahren und eine Vorrichtung der eingangs genannten Art zu schaffen, mit welchen es möglich ist, den Entsorgungsanteil so gering wie möglich zu halten und gegebenenfalls auf Farbhilfsmittel ganz zu verzichten.

Diese Aufgabe wird erfindungsgemäß dadurch gelöst, daß die Farbflotte während des Druchlaufens eines Textilabschnittes einem sich ständig wiederholenden Austausch durch Entnahme aus der Färbekammer und Wiedereinführung unterworfen wird, wobei die entnommen Farbflotte gefiltert und gereinigt und, nach zusätzlicher Farbstoffzufuhr, einer Dampfbehandlung unterworfen wird, bei welcher das mit der Farbstoffzufuhr verbundene zusätzliche Wasser wieder ausgedampft wird.

Das erfindungsgemäße Verfahren läßt sich bei einer kontinuierlichen Produktion von gefärbten Textilien problemlos anwenden. Die Häufigkeit des Flottenaustausches wird zweckmäßigerweise so gewählt, daß während des Durchlaufes eines Textilabschnittes mit einer Länge von ca. 300 m ein Flottenaustausch von 30 bis 60 mal stattfindet. Auf diese Weise wird also alle 50 m der Textilabschnitt einer erneuten Farbbeaufschlagung mit ausgetauschter Farbflotte unterworfen.

Die Durchlaufgeschwindigkeit des Textilabschnittes kann hierbei etwa 10 bis 20 m pro Minute betragen. Mit dieser Durchlaufgeschwindigkeit und der dadurch bedingten Durchlauflänge ist normalerweise die Gesamtleistung der Anlage erreicht.

Vorteilhaft ist es, wenn der Farbflottenaustausch nicht nur bei einer Farbgebung, sondern auch bei einer Vor- bzw. einer Nachbehandlung des Textilstückes stattfindet.

Der Farbflottenaustausch ist selbstverständlich nur eine Farbbeaufschlagung mit einer Farbflotte, die der Färbekammer entnommen und gefiltert und gereinigt bzw. in der nachstehend beschriebenen Weise verarbeitet und dann an anderer Stelle der Färbekammer wieder zugeführt wurde.

Ein besonderer Vorteil des erfindungsgemäßen Verfahrens und der erfindungsgemäßen Vorrichtung besteht mithin darin, daß aufgrund der Zufuhr aufbereiteter, also gereinigter und gefilteter Farbflotte derselben Substanz die Einbringung von Farbhilfsmitteln zum Einfärben wie bei den bekannten Anordnungn völlig entfallen kann. Dies hat den weiteren großen Vorteil, daß die Farbflotte im Kreislauf immer wieder Verwendung finden kann, wobei sich ihre Menge nur insoweit verringert, als bestimmte Reste der Farbflotte im Textil hängen bleiben. Eine Aufbringung von Farbhilfsmitteln ist völlig überflüssig. Diese brauchen demzufolge weder zugeführt noch in irgendeiner Weise entsorgt zu werden, was den weiteren Vorteil hat, daß die Textilien selbst einer Nachbehandlung durch den Händler oder Verbraucher nicht mehr unterworfen werden müssen, ein Auswaschen ist nicht mehr erforderlich.

Bei den mit den bekanntne Anordnungen eingefärbten Textilien lösen sich nämlich die verbleibenden Restbestandteile, insbesondere des Farbhilfsmittels während der ersten und den nachfolgenden etwa 10 Wäschen, so daß Entsorgungen notwendig werden. Dieser Nachteil tritt bei den mit der vorliegenden Erfindung hergestellten Textilien nicht auf.

Ein weiterer Vorteil besteht darin, daß bei der Anwendung des erfindungsgemäßen Verfahrens nur eine einzige Anlage für alle Färbe- und Ausrüstungsstufen erforderlich ist, so daß auch Zwischentrocknungen des Textils in Fortfall kommen können.

Besonders vorteilhaft ist es schließlich, daß eine ständige Wiederaufbereitung der entnommenen Farbflotte während der kontinuierlichen Produktion gefärbter Textilien vorgenommen werden kann, so daß Einschränkungen hinsichtlich der Dauer der Produktion von gefärbten Textilien oder dergleichen nicht auftreten.

Während bei den bekannten Anordnungen das Textilstück durch die Farbflotte bewegt wird, wird bei Anwendung der erfindungsgemäßen Farbflotten-Aufbereitung in besonders vorteilhafter Weise die Farbflotte und das Textil bewegt, d.h. dieses nur insoweit als es der Vorschub durch die Anlage erforderlich macht.

Der erfindungsgemäße Farbflotten-Austausch erlaubt es daher, insbesondere auch bei besonders dichten Textilien, diese ohne weiteres unter Beibehaltung der genannten Vorteile einzufärben, indem beispielsweise Hochdruckdüsen innerhalb der Färbe-Kammer auf das Textil gerichtet werden und über diese Düsen die aufbereitete Farbflotte in das Textil eingebracht wird. Die Hochdruckdüsen können mit einem Druck von 16 bar arbeiten.

Eine weitere Möglichkeit besteht darin, daß ein Differenzdruck zwischen zwei Kammern gebildet wird, wobei aufgrund dieses Druckes auch dichte Textilien dem Eindringen der Farbflotte in ihre Gewebebestandteile unterworfen werden können.

Die Aufbereitung der Farbflotte dient in an sich bekannter Weise der Reinigung, indem die Farbflotte gefiltert wird, um unreine Bestandteile aus der Farbflotte zu entfernen, d.h. auch jene losen Bestandtiele, die als Rückstände bei der Textilherstellung anfallen. Mit dem Filtern sollen aber auch Pestizide und andere Giftstoffe aus dem Textil entfernt werden, wobei die Farbflotte bis zur Ultrafiltration behandelt werden kann.

Eine weitere Aufgabe der Flottenaufbereitung besteht in einer zusätzlichen Farbstoffzufuhr, die selbstverständlich nicht zu einem höheren Flüssigkeitsanteil, insbesondere zu einem höheren Wasseranteil, führen darf. Aus diesem Grunde wird die Farbflotte einer Dampfbehandlung unterzogen, bei welcher das mit der Farbstoffzufuhr verbundene zusätzliche Wasser wieder ausgedampft wird, so daß die Verhältnisse trotz Farbstoffzufuhr unverändert bleiben. Es wird also mit der Dampfbehandlung zusammen mit dem Farbstoff der Farbflotte eine bestimmte Wassermenge zugeführt, die in Form von Dampf wieder abgeführt wird, so daß die Relativmengen Farbflotte / Wasser unverändert bleiben.

Die Dampfentwicklung wird aus der auszutauschenden Farbflotte direkt vorgenommen, so daß das Medium der aus der Farbflotte selbst entwickelte Dampf ist. Dieser so erzeugte Dampf kann gleichzeitig in der ersten Behandlungsstufe, also in der Färbe-kammer verwendet werden, um beispielsweise die Aufziehung der Farbe auf die Textilien zu erleichtern und zu verbessern. Das ist insbesondere deswegen möglich, weil bekannterweise der Dampf keinen Farbstoff trägt, so daß aus der Farbflotte sauberer Dampf gewonnen werden kann. Die erfindungsgemäße Aufbereitung ermöglicht es infolgedessen, über sehr lange Zeiträume dieselbe Farbflotte zu benutzen. Durch die Farbflotte-Aufbereitung in der oben beschriebenen Weise steht eben mit ein- und derselben Farbflotte letztlich immer wieder eine frische, d.h. überarbeitete und gereinigte Farbflotte zur Verfügung. Da mit dem erfindungsgemäßen Verfahren Dampf erzeugt wird, der rein ist und in seiner Kondensation klares Wasser bildet, besteht die Möglichkeit, dieses klare Wasser auch für andere Farbstufen innerhalb derselben Anlage einzusetzen.

Eine Vorrichtung zur Durchführung des erfindungsgemäßen Verfahrens ist mithin eine Aufbereitungsanlage für die jeweils auszutauschende Farbflotte. Die Vorrichtung besteht aus zwei im wesentlichen ringförmig ineinander angeordneten Wärmetauscherelementen, von denen der äußere Ring mit der Farbflotte und der innere Ring mit Heizungsrohren in Verbindung steht, die der Dampferzeugung dienen, indem sie mit einem Teil der Farbflotte beaufschlagt werden. Dieser Anteil ist bereits durch die Dampfentwicklung so weit abgemagert, daß der Farbanteil gegenüber der Ausgangsfarbflotte verringert ist.

Das bedeutet, daß im unteren Teil des inneren Ringes noch ein relativ großer Farbanteil vorliegt. Der innere Ring bildet ein Dampfrohr, mit einem zylindrischen oberen Abschnitt und einem unteren Abschnitt; wobei die Farbflotte mit zunehmender Dampfentwicklung im oberen Abschnitt des Rohres in reinen Dampf übergeht.

Besonders vorteilhaft ist es, wenn im unteren Abschnitt des Dampfrohres dieses in einen Konus übergeht, dessen unteres Ende im Durchmesser in etwa dem Durchmesser des äußeren Mantels entspricht. Der Durchmesser in diesem Bereich ist zweckmäßigerweise etwas kleiner als der Innendurchmesser des umgebenden äußeren Mantels, so daß die Farbflotte zwischen dem Außendurchmesser des Konus und dem Innendurchmesser des Rohres hindurchtreten kann.

Die Aufbereitungsvorrichtung kann mit einer Zusatzheizung versehen sein, die aus einer Ölheizung, einer Elektroheizung oder dergleichen bestehen kann, die in Rohren untergebracht ist, die im Bodenbereich der Vorrichtung angeordnet sind.

Zwischen dem unteren Abschnitt des Konus und dem Bodenbereich der Vorrichtung besteht aber nur eine einzige Durchtrittsöffnung, so daß die Farbflotte nur zu einem Teil in das innere Rohr zum Zwecke der Dampfbildung eintreten kann.

Da die Hauptmenge der Farbflotte auf ihrer für den jeweiligen Farbton notwendigen Idealtemperatur (beispielsweise 70° C) gehalten werden muß, ist die gesamte Vorrichtung mit einer Isolierung versehen, wobei zwischen dem inneren Verdampfungsrohr und der äußeren ringförmigen Flottenkammer ein Doppelmantel angeordnet ist, der wassergefüllt ist, wobei das Wasser im kalten Zustand (ca. 20° C) durch den Doppelmantel fortlaufend hindurchströmt. Die Durchströmung wird durch eine Pumpe bewirkt, wobei die Durchströmmenge des Wassers regulierbar ist, so daß sich aufgrund der Durchströmmenge die jeweils zu haltende Temperatur genau einstellen läßt. Es lassen sich also für verschiedene Farbtöne ohne weiteres auch die hierfür erforderlichen Temperaturen einstellen.

Mittels des Konus wird der Heizungsbereich, der dem Dampfrohr zugeschaltet ist, vergrößert, so daß derjenige Teil der Farbflotte, welcher in diesen Heizungsbereich eintritt, relativ rasch der Verdampfung zugeführt werden kann.

Zur Druckerhöhung in der gesamten Vorrichtung kann zusätzlich Druckluft in das Verdampfungsrohr eingeführt werden.

Die Erfindung wird im folgenden anhand von Ausführungsbeispielen in der Zeichnung näher erläutert.
- Fig. 1: zeigt in schematischer Darstellung eine Anlage zum Einfärben von Textilien, auf welche die Erfindung Anwendung findet.
- Fig. 2: zeigt im Schnitt eine Ausführungsform einer erfindungsgemäßen Verdampfungseinrichtung.
- Fig. 3: ist der Schnitt III/III nach Fig. 2.
- Fig. 4: ist der Schnitt IV/IV nach Fig. 2.

Gemäß Fig. 1 wird ein einzufärbendes Textilband 1 von einer Vorratsrolle 2 abgewickelt und über eine Standvorrichtung 3, in welcher es mehrfach umgelenkt wird, mehreren hintereinander geschalteten Färbekammern 4 zugeführt, in welchen der Textilstreifen umgelenkt wird, um einen kontinuierlichen Durchlauf durch die Färbekammern 4 trotz einer relativ großen Länge des einzufärbenden Textilbandes zu ermöglichen. Anschließend wird das Textilband 1 einer Trocknungskammer 5 zugeführt, in welcher es ebenfalls mehrfach umgelenkt wird, um schließlich auf einer weiteren Vorratsrolle 6 aufgewickelt zu werden.

Für die Erfindung von Bedeutung ist der mittlere Abschnitt der Anlage mit den Färbekammern 4, in welchen das Textilband 1 eingefärbt wird. Vorzugsweise hat der einzelne kontinuierlich durchlaufende Textilstreifen eine Länge von etwa 300 m, wobei - wie erfindungsgemäß vorgesehen - ein Farbflottenaustausch während des Durchlaufes eines solchen Streifens etwa 30 bis 60 mal stattfindet. Zu diesem Zweck sind den Farbflotten bzw. Färbekammern 4 jeweils Farbflottenreinigungsvorrichtungen 7 zugeordnet, denen über Zwischenspeicher 8 die zu reinigende und wieder aufzubereitende Farbflotte von oben nach unten in Richtung der Pfeile 9 zugeführt wird, wobei bei den hier dargestellten Ausführungsbeispielen jeweils eine Verdampfungseinrichtung 10 den Reiniguhgsvorrichtungen 7 zugeordnet ist.

Fig. 2 zeigt eine der Verdampfungseinrichtungen im einzelnen. Die auszutauschende Farbflotte wird in Richtung des Pfeiles 11 über eine schematisch angedeutete Flottenprüf- und Dosiereinrichtung 12, die mehrere Kammern aufweist und über Hydrierungsvorrichtungen 13 einem ringförmigen Mantelraum 14 zugeführt, der auf seiner Außenseite mit einer relativ dickwandigen Isolierschicht 15 und auf seiner Innenseite mit einem Wärmetauscher 16 versehen ist. Der Wärmetauscher 16 umgibt kreisförmig angeordnete Heizungsrohre 17 (vergleiche Fig. 3), durch welche die in dem Wärmetauscher 16 enthaltenen Farbflottenanteile so aufgeheizt werden, daß ein Wasseranteil verdampft und in Richtung des Pfeiles 18 nach außen abgeführt und den Färbekammern 4 (vergleiche Fig. 1) wieder zugeführt wird. Der ringförmige Wärmetauscher 16 besteht aus einem oberen Abschnitt 16a von zylindrischer Form, an welchen ein unterer Abschnitt 16b anschließt, der eine konische Form hat, um einen größeren Mengenbereich der Farbflotte 19 zu erfassen. Über eine von unten kommende Leitung 20 kann der Gesamtanordnung Druckluft zugeführt werden, um die Strömung nach oben zu fördern und um gegebenenfalls bei dichteren Textilien diese mit Hochdruck einer Farbbeaufschlagung unterziehen zu können.

Um für eine vollständige Dampfentwicklung auch in dem unteren gespreizten Bereich 16b zu sorgen, kann eine Zusatzheizung in Form von zusätzlichen im Bodenbereich angeordneten Heizrohren 21 vorgesehen sein.

Eine Ergänzung der Farbflotte ist möglich durch eine von unten kommende und durch eine Pumpe beaufschlagte Flottenzulaufleitung 22.

## Patentansprüche

1. Verfahren zur Aufbereitung von Farbflotten für das Einfärben oder Nachbehandeln von Textilien, die eine oder mehrere hintereinandergeschaltete Färbekammern mit aufgeheizten Farbflotten kontinuierlich durchlaufen, wobei durch die Anwendung von Umlenksystemen jeweils ein bestimmter, immer in derselben Richtung laufender Abschnitt einer Textilie in den Kammern mit der Farbflotte behandelt wird,
**dadurch gekennzeichnet**,
daß die Farbflotte während des Durchlaufens eines Textilabschnittes einem sich ständig wiederholenden Austausch durch Entnahme aus der Kammer und Wiedereinführung unterworfen wird, wobei die entnommene Farbflotte gefiltert und gereinigt und, nach zusätzlicher Farbstoffzufuhr, einer Dampfbehandlung unterworfen wird, bei welcher das mit der Farbstoffzufuhr verbundene zusätzliche Wasser wieder ausgedampft wird.

2. Verfahren nach Anspruch 1, dadurch gekennzeichnet, daß die Häufigkeit des Flottenaustausches so gewählt ist, daß während des Durchlaufes eines Textilabschnittes mit einer Länge von etwa 300 m ein Flottenaustausch von 30 bis zu 60 mal stattfindet.

3. Verfahren nach einem der Ansprüche 1 und 2, dadurch gekennzeichnet, daß der so erzeugte Dampf gleichzeitig in der ersten Behandlungsstufe verwendet wird, um die Aufziehung der Farbe auf die Textilien zu erleichtern und zu verbessern.

4. Verfahren nach einem der Ansprüche 1 - 3, dadurch gekennzeichnet, daß das Kondensat des erzeugten Dampfes für andere Farbstufen innerhalb derselben Anlage eingesetzt wird.

5. Vorrichtung zur Durchführung des Verfahrens nach den Ansprüchen 1 bis 4, dadurch gekennzeichnet, daß eine Aufbereitungsanlage für die jeweils auszutauschende Farbflotte aus zwei im wesentlichen ringförmig ineinander angeordneten Wärmetauscherelementen (14,16) besteht, bei denen der äußere Ring (14) mit Farbflotte (19) und der innere Ring mit Heizungsrohren (17) in Verbindung steht, die der Dampferzeugung dienen.

6. Vorrichtung nach Anspruch 5, dadurch gekennzeichnet, daß die Heizungsrohre (17) mit einem Teil der Farbflotte (19) beaufschlagt sind.

7. Vorrichtung nach Anspruch 5 oder 6, dadurch gekennzeichnet, daß der innere Ring (16) ein Dampfrohr bildet, das in einem oberen Abschnitt (16a) zylinderisch ausgebildet ist und in einem unteren Abschnitt (16b) in einen Konus übergeht, dessen unteres Ende im Durchmesser in etwa dem Durchmesser des äußeren Mantels (15) entspricht.

8. Vorrichtung nach einem der Ansprüche 5 bis 7, dadurch gekennzeichnet, daß der Außendurchmesser des Konus (16b) etwas kleiner als der Innendurchmesser des umgebenden Mantels (15) ist.

9. Vorrichtung nach einem der Ansprüche 5 bis 8, dadurch gekennzeichnet, daß die Aufbereitungsanlage mit einer Zusatzheizung versehen ist, die aus einer Ölheizung, einer Elektroheizung oder dergleichen besteht.

10. Vorrichtung nach Anspruch 9, dadurch gekennzeichnet, daß die Zusatzheizung aus Heizungsrohren (21) besteht, die im Bodenbereich der Vorrichtung angeordnet sind.

11. Vorrichtung nach einem der Ansprüche 5 bis 10, dadurch gekennzeichnet, daß zwischen dem unteren Abschnitt des Konus (16b) und dem Bodenbereich der Vorrichtung eine einzige Durchtrittsöffnung (23) vorgesehen ist.

12. Vorrichtung nach einem der Ansprüche 5 bis 11 , dadurch gekennzeichnet, daß die Vorrichtung mit einer außenliegenden Isolierung (15) versehen ist

13. Vorrichtung nach Anspruch 12, dadurch gekennzeichnet, daß zwischen dem inneren Verdampfungsrohr (16) und der äußeren ringförmigen Flottenkammer (14) ein Doppelmantel angeordnet ist, der wassergefüllt ist.

14. Vorrichtung nach Anspruch 13, dadurch gekennzeichnet, daß das Wasser im Doppelmantel (16) im kalten Zustand den Doppelmantel fortlaufend durchströmt.

15. Vorrichtung nach Anspruch 14, dadurch gekennzeichnet, daß die Durchströmung durch eine Pumpe bewirkt wird, wobei die Durchströmmenge des Wassers regulierbar ist.

16. Vorrichtung nach einem der Ansprüche 5 bis 15, dadurch gekennzeichnet, daß zusätzlich Druckluft über eine Zuleitung (20) in das Verdampfungsrohr (16) eingeführt wird.

## Claims

1. Method for preparing dyeing liquors for the dyeing or post-treatment of textiles which pass through one or more dyeing chambers which are connected one behind another and have heated dyeing liquors, a specific section of a textile, which always runs in the same direction, being treated with the dyeing liquor in the chambers as a result of the use of deflection systems, characterized in that, during the passage of a textile section, the dyeing liquor is subjected to a continuously repeated exchange by being removed from the chamber and reintroduced, the dyeing liquor removed being filtered and cleaned and, following the supply of additional dyestuff, being subjected to a steam treatment in which the additional water which is associated with the supply of dyestuff is evaporated once more.

2. Method according to Claim 1, characterized in that the frequency of exchange of the liquor is selected such that, during the passage of a textile section with a length of about 300 m, a liquor exchange of from 30 to 60 times takes place.

3. Method according to either Claim 1 or 2, characterized in that the steam thus generated is simultaneously used in the first treatment stage, in order to facilitate and to improve the absorption of the dye on to the textiles.

4. Method according to one of Claims 1 - 3, characterized in that the condensate from the steam generated is used for other dyeing stages within the same installation.

5. Device for carrying out the method according to Claims 1 to 4, characterized in that a preparation plant for the dyeing liquor to be exchanged in each case comprises two essentially annular heat exchanger elements (14, 16) arranged one inside another, in which the outer ring (14) is connected to dyeing liquor (19) and the inner ring is connected to heating pipes (17) which serve to generate the steam.

6. Device according to Claim 5, characterized in that the heating pipes (17) have some of the dyeing liquor (19) applied to them.

7. Device according to Claim 5 or 6, characterized in that the inner ring (16) forms a steam pipe which is of cylindrical design in an upper section (16a) and, in a lower section (16b), merges into a cone whose lower end corresponds in diameter to approximately the diameter of the outer jacket (15).

8. Device according to one of Claims 5 to 7, characterized in that the outer diameter of the cone (16b) is somewhat smaller than the inner diameter of the surrounding jacket (15).

9. Device according to one of Claims 5 to 8, characterized in that the preparation plant is provided with additional heating which comprises oil heating, electrical heating or the like.

10. Device according to Claim 9, characterized in that the additional heating comprises heating pipes (21) which are arranged in the bottom region of the device.

11. Device according to one of Claims 5 to 10, characterized in that a single passage opening (23) is provided between the lower section of the cone (16b) and the bottom region of the device.

12. Device according to one of Claims 5 to 11, characterized in that the device is provided with insulation (15) on the outside.

13. Device according to Claim 12, characterized in that a double jacket, which is filled with water, is arranged between the inner evaporation pipe (16) and the outer annular liquor chamber (14).

14. Device according to Claim 13, characterized in that in the cold state the water in the double jacket (16) flows continuously through the double jacket.

15. Device according to Claim 14, characterized in that the throughflow is effected by a pump, the flow rate of the water being able to be regulated.

16. Device according to one of Claims 5 to 15, characterized in that, in addition, compressed air is introduced into the evaporation pipe (16) via a feedline (20).

## Revendications

1. Procédé de préparation de bains de teinture, pour la coloration ou le post-traitement de textiles, passant en continu dans une ou plusieurs chambres de teinture, mises en circuit les unes après les autres, comportant des bains de teinture chauffés, un tronçon déterminé, se déplaçant toujours dans le même sens d'un textile, étant traité dans les chambres avec le bain de teinture, par application de systèmes de renvoi,
caractérisé en ce que
le bain de teinture est soumis, pendant le passage d'un tronçon de textile, à un remplacement se répétant en permanence par prélèvement hors de la chambre et réintroduction, le bain de teinture prélevé étant filtré et épuré, et, après un apport supplémentaire de colorant, étant soumis à un traitement à la vapeur lors duquel l'eau supplémentaire liée à l'apport de colorant est de nouveau évaporée.

2. Procédé selon la revendication 1, caractérisé en ce que la fréquence de remplacement du bain est choisie telle que, pendant le passage d'un tronçon de textile d'une longueur d'environ 300 m, il se produise un remplacement du bain de 30 à 60 fois.

3. Procédé selon l'une des revendications 1 et 2, caractérisé en ce que la vapeur ainsi produite est utilisée simultanément dans le premier étage de traitement pour faciliter et améliorer l'absorption de la teinture sur les textiles.

4. Procédé selon l'une des revendications 1 à 3, caractérisé en ce que le condensat de la vapeur produite est utilisé pour d'autres étages de teinture à l'intérieur de la même installation.

5. Dispositif de mise en oeuvre du procédé selon les revendications 1 à 4, caractérisé en ce qu'une installation de traitement pour le bain de teinture respectif à remplacer est constituée de deux éléments échangeurs de chaleur (14, 16) disposés l'un dans l'autre sensiblement en forme d'anneau, éléments pour lesquels l'anneau extérieur (14) est relié au bain de teinture (19) et l'anneau intérieur est relié à des tubes de chauffage (17) servant à produire de la vapeur.

6. Dispositif selon la revendication 5, caractérisé en ce que les tube de chauffage (17) sont alimentés avec une partie du bain de teinture (19).

7. Dispositif selon la revendication 5 ou 6, caractérisé en ce que l'anneau intérieur (16) constitue un tube de vapeur réalisé cylindrique dans une section supérieure (16a) et se transformant en une section inférieure (16b) en un cône dont l'extrémité inférieure a un diamètre correspondant à peu près au diamètre de l'enveloppe extérieure (15).

8. Dispositif selon l'une des revendications 5 à 7, caractérisé en ce que le diamètre extérieur du cane (16b) est légèrement inférieur au diamètre intérieur de l'enveloppe (15) environnante.

9. Dispositif selon l'une des revendications 5 à 8, caractérisé en ce que l'installation de préparation est pourvue d'un chauffage additionnel constitué d'un chauffage au fioul, d'un chauffage électrique ou analogue.

10. Dispositif selon la revendication 9, caractérisé en ce que le chauffage additionnel est constitué de tubes de chauffage (21) disposés dans la zone du fond du dispositif.

11. Dispositif selon l'une des revendications 5 à 10, caractérisé en ce qu'une ouverture de passage (23) unique est prévue entre la section inférieure du cône (16b) et la zone du fond du dispositif.

12. Dispositif selon l'une des revendications 5 à 11, caractérisé en ce que le dispositif est pourvu d'une isolation (15) placée extérieurement.

13. Dispositif selon la revendication 5, caractérisé en ce qu'entre le tube d'évaporation intérieur (16) et la chambre à bains (14) annulaire extérieure est disposée une double enveloppe (12) remplie d'eau.

14. Dispositif selon la revendication 13, caractérisé en ce que l'eau se trouvant dans la double enveloppe (16) s'écoule de façon continue à froid à travers cette enveloppe double.

15. Dispositif selon la revendication 14, caractérisé en ce que l'écoulement est provoqué par une pompe, le débit de l'écoulement d'eau étant susceptible d'être réglé.

16. Dispositif selon l'une des revendications 5 à 15, caractérisé en ce que de l'air comprimé est en plus introduit dans le tube d'évaporation (16) par l'intermédiaire d'une conduite d'amenée (20).
